# EUROPÄISCHE PATENTSCHRIFT

(11) **EP 3 377 773 B1**
(45) Veröffentlichungstag und Bekanntmachung des Hinweises auf die Patenterteilung: **31.05.2023**
(21) Anmeldenummer: 17700651.7
(22) Anmeldetag: 13.01.2017
(51) Int. Cl.: F04D 29/28, F04D 29/30

(54) **LAUFRAD FÜR EINEN ZENTRIFUGALTURBOVERDICHTER**
ROTOR FOR A CENTRIFUGAL TURBOCOMPRESSOR
ROUE POUR UN TURBOCOMPRESSEUR CENTRIFUGE

(30) Priorität: 09.02.2016 EP 16154853
(43) Veröffentlichungstag der Anmeldung: 26.09.2018
(73) Patentinhaber: Siemens Energy Global GmbH & Co. KG, 81739 München (DE)
(72) Erfinder: WOICZINSKI, Christian, 47138 Duisburg (DE)
(86) Internationale Anmeldenummer: PCT/EP2017/050626
(87) Internationale Veröffentlichungsnummer: WO 2017/137207

(56) Entgegenhaltungen:
- EP-A2- 2 020 509
- EP-A2- 2 189 663
- JP-A- 2004 027 894
- JP-A- 2014 109 193
- JP-U- H0 237 297

## Beschreibung

Die Erfindung betrifft ein Laufrad eines Turboverdichters, zur Rotation um eine Achse, umfassend einen Eintrittsquerschnitt zur im wesentlichen axialen Einströmung eines Prozessfluids in das Laufrad, umfassend einen Austrittsquerschnitt zum im wesentlichen radialen Austritt des Prozessfluids aus dem Laufrad, umfassend eine Radscheibe, die eine nabenseitige Umlenkkontur von der axialen Strömungsrichtung in die radiale Strömungsrichtung definiert, umfassend an der Radscheibe angebrachte Schaufeln, die zumindest über einen Teil des Strömungspfades des Prozessfluids durch das Laufrad Strömungskanäle von einer Eintrittskante bis zu einer Austrittskante in Umfangsrichtung definieren, wobei jede Schaufel an einer zur Radscheibe proximalen Erstreckungsendkante eine in Strömungsrichtung sich erstreckende linienhafte Innenspur definiert, derart, dass beidseitig der Innenspur orthogonal gleiche Abstände zu einer Schaufeloberfläche auf einer Druckseite bzw. einer Saugseite der Schaufel vorliegen, wobei die Schaufel an einer zur Radscheibe distalen Erstreckungsendkante eine sich in Strömungsrichtung erstreckende linienhafte Außenspur definiert, derart, dass beidseitig der Außenspur orthogonal gleiche Abstände zu der Schaufeloberfläche auf der Druckseite und zu der Saugseite der Schaufel vorliegen, wobei eine relative Schaufellänge für jede Position auf einer Spur, die eine Innenspur oder Außenspur ist, jeweils definiert sind als Anteil der stromaufwärts dieser Position befindlichen Schaufellänge zu der gesamten Schaufellänge der betreffenden Spur, nämlich Innenspur oder Außenspur, wobei ein Meridionalwinkel für jede Position einer Spur definiert ist als der stromaufwärts eingeschlossene Winkel zwischen einer Meridionalebene durch diese Position und einer Tangente an der Spur.

Gattungsgemäße Turboverdichter sind bereits aus der
DE 10 2013 207 220 B3 bekannt. Dieser Turboverdichtertyp wird auch als Zentrifugalverdichter bezeichnet, weil das beförderte Prozessfluid in Folge von Fliehkräften nach radial außen in dem Laufrad beschleunigt wird. Grundsätzlich wird dem Gas bzw. dem Prozessfluid zum Zwecke der Verdichtung mittels einer rotierenden Beschaufelung des Laufrades mechanische Energie zugefügt. Das angesaugte Prozessfluid wird innerhalb der zwischen den einzelnen Schaufeln ausgebildeten Strömungskanäle des Laufrades relativ zur Bewegung des Laufrades verzögert und somit gemäß den physikalischen Gesetzen der Strömungsmechanik auf ein höheres Druckniveau verdichtet. Da sich das Laufrad mit einer hohen Drehzahl bewegt, wird das Fluid nach Abströmung aus dem Laufrad in radialer Richtung in einem anschließenden Diffusor weiter verzögert und gemäß der Gesetze von Bernoulli auf diese Weise zusätzlich verdichtet.

Die Dokumente EP 2 020 509 A2, EP 2189 663 A2, JP H02 37297 U zeigen jeweils einen gattungsgemäßen Stand der Technik. Die JP 2004 027894 A zeigt eine dreidimensionale Laufradschaufelgestaltung einer Radialturbomaschine. Die JP 2014 109193 A zeigt ein Laufrad eines Turboverdichters mit den Merkmalen der Präambel von Anspruch 1.

In derartigen Fluidenergiemaschinen treten stets unvermeidbare strömungsmechanische Verluste auf. Die Verringerung dieser Verluste ist ein Optimierungsproblem, in dessen Bearbeitung darauf geachtet wird, dass insbesondere keine Ablösungen der Strömung von der Schaufel bzw. sonstiger Laufradoberflächen auftreten. Das Ergebnis dieser Optimierungsaufgabe wird in der Regel bzgl. der Schaufel in einer sogenannten Winkelverteilung und Dickenverteilung über die Lauflänge der Schaufel an Rad- und Deckscheibe beschrieben. Diese zweidimensionalen Profile an der Rad- und Deckscheibe werden geometrisch verbunden, beispielweise mittels Geraden, die auch als "Regelgeraden" bezeichnet werden. Die im Ergebnis erhaltene dreidimensionale Figur kann im Flankenfräsverfahren hergestellt werden. Um zu vermeiden, dass ein derartiger Entwurfsaufwand für jede nur geringfügig andere Verdichtungsaufgabe vollständig abgearbeitet werden muss, wird eine derartige Schaufel geometrisch zunächst größer entworfen, als diese in der Regel eingesetzt wird. Diese, über die Grenzen von Eintrittskante, Austrittskante, Radscheibe und Deckscheibe hinausgehende 3-dimensionale Figur bestehend aus einer Druckseite und einer Saugseite wird als Definitionsfläche bezeichnet. Zum Zwecke der Auftragsbearbeitung wird diese Definitionsfläche der Schaufel verwendet, die mittels der Winkelverteilung an der Radscheibe und der Deckscheibe und der Schaufeldickenverteilung beschrieben ist. Aus dieser Definitionsfläche werden in bestimmten Grenzen Teilflächen - je nach Radscheiben- und Deckscheibengeometrie - extrahiert und in einem individuellen Laufradentwurf verwendet.

Geometrische Angaben, wie axial, radial, tangential oder Umfangsrichtung beziehen sich stets auf eine Rotationsachse des Laufrades, sofern die Bezugnahme nicht anders angegeben ist.

Die Erfindung hat es sich zur Aufgabe gemacht, ein Laufrad für einen Turboverdichter derart weiterzubilden, dass der Wirkungsgrad gegenüber herkömmlichen Laufrädern für gleichen Einsatzzweck verbessert ist.

Zur Lösung der erfindungsgemäßen Aufgabe wird vorgeschlagen, dass im Bereich zwischen 10% bis 90% der relativen Schaufellänge ein lokales Extremum des Meridionalwinkels der Innenspur vorliegt und dass die Schaufeleintrittskante einen Winkel zwischen 35° bis 45° mit einer Radialebene ausbildet.

Es hat sich gezeigt, dass die von der Erfindung erkannte vorteilhafte Geometrie der Schaufeln eines Laufrades zu einem besonders guten Wirkungsgrad führt, weil insbesondere eine nur geringe Ablösung im Vergleich zu herkömmlichen Geometrien des Prozessfluids im Betrieb von den Laufradoberflächen erfolgt.

Die von der Erfindung gewählte Definition von relativen Schaufellängen ermöglicht die In-Bezug-Setzung von Positionen der Innenspur und der Außenspur hinsichtlich der jeweiligen verhältnismäßigen Abstände bzw. Nähe zu der Eintrittskante und Austrittskante.

Grundsätzlich bietet die Erfindung eine vorteilhafte Geometrie von Laufrädern sowohl für sogenannte geschlossene Laufräder (Laufräder mit einer Deckscheibe) und für sogenannte offene Laufräder, die keine Deckscheibe aufweisen. Die bevorzugte Ausführungsform der Erfindung sind Laufräder mit einer Deckscheibe, die die Strömungskanäle an den Erstreckungsendkanten der Schaufeln angrenzend definiert und im Bereich der Erstreckungsendkanten der Schaufeln an den Schaufeln angebracht wird. Die Ausführungen, die hier für geschlossene Laufräder gemacht sind und sich teilweise auf eine Deckscheibe beziehen, gelten auch für offene Laufräder, die keine Deckscheibe aufweisen. Die linienhafte Innenspur erstreckt sich hierbei entlang einer von der Radscheibe aus distalen Erstreckungsendkante der Schaufeln zwischen der Eintrittskante und der Austrittskante. Die offenen Strömungskanäle des offenen Laufrades grenzen im Betrieb an eine Statorkontur die zur Radscheibe distale Öffnungen verschließend an, so dass die strömungstechnischen Randbedingungen für Belange der Erfindung ähnlich sind.

Besonders vorteilhaft wird die erfindungsgemäße Geometrie, wenn der Verlauf des Meridionalwinkels zwischen 10% bis 90% der relativen Schaufellänge der Außenspur monoton fallend ist. Die Erkenntnisse der Erfindung weisen darauf hin, dass die Effizienz des Laufrades gesteigert werden kann, wenn im Gegensatz zu der Innenspur, die Außenspur kein lokales Extremum im Winkelverlauf entlang der relativen Schaufellänge aufweist.

Erfindungsgemäß ist vorgesehen, dass im Bereich zwischen 10% und 90% der relativen Schaufellängen die maximale Differenz zwischen der Innenspur und der Außenspur für eine bestimmte Position entlang der relativen Schaufellängen des Meridionalwinkels zwischen 10° und 25° beträgt. Hierbei ist es die besondere Erkenntnis der Erfindung, dass die Meridionalwinkelverteilung auf der Innenspur und der Außenspur sich signifikant unterscheiden. Mit der maximalen Differenz ist in diesem Zusammenhang nicht die höchst mögliche Differenz gemeint, sondern die höchste tatsächlich auftretende Differenz. Die Erfindung sieht also vor, dass eine tatsächliche maximale Differenz auftritt, die zwischen 10° und 25° zwischen der Innenspur und der Außenspur beträgt. Besonders vorteilhaft ist die strömungstechnische Effizienz, wenn wie erfindungsgemäß vorgesehen der Ort der maximalen Differenz zwischen Innenspur und Außenspur im Bereich zwischen 15% bis 45% der relativen Schaufellänge liegt.

Eine andere vorteilhafte Weiterbildung der Erfindung sieht vor, dass die Austrittskante der Schaufeln jeweils gegenüber einer Meridionalebene nicht geneigt ist. Dementsprechend wird vorgeschlagen, dass die Austrittskante der Schaufel einen Winkel mit einer Meridionalebene zwischen 0° bis 5° einschließt. Die Sollvorgabe, dass die Austrittskante der Schaufel in einer Meridionalebene liegt, wird in der Fachwelt auch als rake = 0 bezeichnet.

Die Erfindung sieht vor, dass die Schaufeleintrittskante einen Winkel zwischen 35°bis 45°, bevorzugt 41° mit einer Radialebene ausbildet. Die Eintrittskante der Schaufel befindet sich dementsprechend etwas zurückversetzt gegenüber der Einströmung in den Impeller.

Eine besonders vorteilhafte Weiterbildung der Erfindung sieht vor, dass der Verlauf des Meridionalwinkels der Innenspur einen Wendepunkt zwischen 40% bis 80% der relativen Schaufellänge aufweist. Die in dieser Weise als vorteilhaft erkannte Geometrie trägt zur weiteren Effizienzverbesserung der Strömungsmechanik an der Schaufel des erfindungsgemäßen Laufrades bei.

Es hat sich gezeigt, dass im Bereich zwischen 10% bis 90% der relativen Schaufellänge der Verlauf einer Schaufeldickenverteilung der Außenspur in Strömungsrichtung bevorzugt monoton steigend ausgebildet sein sollte. In einer weiteren vorteilhaften Weiterbildung kann die Schaufeldickenverteilung auf der Innenspur im Wesentlichen konstant gewählt werden.

Im Folgenden sind einige vorteilhafte Ausgestaltungen der Erfindung aufgelistet (1.-8.), die einzeln oder beliebig aber fachmännisch sinnvoll miteinander kombiniert den Erfolg der Erfindung verbessern:
1. Eine andere vorteilhafte Weiterbildung der Erfindung sieht vor, dass der Meridionalwinkel der Außenspur sich im Definitionsbereich zwischen -20% (noch außerhalb der eigentlichen Schaufel) bis +20% um weniger als 5% ändert. Das heißt in anderen Worten, dass die Krümmung der Außenspur in diesem Bereich nahezu konstant ist.
2. Eine andere vorteilhafte Weiterbildung der Erfindung sieht vor, dass der Winkelverlauf der Außenspur kein ausgeprägtes lokales Extremum zeigt. Der Begriff "lokales Extremum" meint hier ein Extremum im mathematischen Sinne (also die 1. Ableitung der Winkelverteilung wird Null entspricht hier dem Begriff "lokales Extremum"). Der Meridionalwinkel kann bevorzugt am Schaufeleintritt maximal sein.
3. Eine andere vorteilhafte Weiterbildung der Erfindung sieht vor, dass ein "lokales Extremum" (gemeint hier ein Extremum im mathematischen Sinne (also die 1. Ableitung der Winkelverteilung wird Null entspricht hier dem Begriff "lokales Extremum")) im Bereich der Schaufelaustrittskante (95%-100% relativen Schaufellänge), bevorzugt unmittelbar an der Schaufelaustrittskante auftritt, so dass die Winkeländerung Null wird.
4. Eine andere vorteilhafte Weiterbildung der Erfindung sieht vor, dass der Bereich der größten Winkeländerung der Außenspur zwischen -20% und +20% liegt. Bevorzugt wird stromabwärts die Winkeländerung umgekehrt bzw. zurückgenommen. Auf diese Weise wird Last aus der Deckscheibenströmung herausgenommen, so dass im weiteren Verlauf Strömungsablösungen vermieden werden.
5. Eine andere vorteilhafte Weiterbildung der Erfindung sieht vor, dass ab ca. 70 % der meridionalen Erstreckung der Außenspur sich der Winkel nur noch um weniger als 5% bevorzugt weniger als 3% ändert.
6. Eine andere vorteilhafte Weiterbildung der Erfindung sieht vor, dass eine im Meridionalschnitt nach vorn geneigte Eintrittskante, mit 41° Neigung, dafür sorgt, dass sich die meridionalen Erstreckungen von Innen- und Außenspur nicht mehr so stark voneinander unterscheiden. Hierdurch wird die Strömung an Rad- und Deckscheibe gleichmäßiger belastet.
7. Eine andere vorteilhafte Weiterbildung der Erfindung sieht vor, dass der Meridionalwinkel der Außenspur, abgesehen vom identischen Winkel an der Schaufelaustrittskante, stets größer ist als der der Innenspur.
8. Eine andere vorteilhafte Weiterbildung der Erfindung sieht vor, dass die bevorzugte maximale Winkeldifferenz zwischen Innen- und Außenspur von 10°-25° im Bereich einer meridionalen Erstreckung von 25% - 35% vorliegt.

Im Folgenden ist die Erfindung anhand eines speziellen Ausführungsbeispiels unter Bezugnahme auf Zeichnungen und Diagramme näher verdeutlicht. Es zeigen:
- Figur 1: eine Sicht auf ein erfindungsgemäßes Laufrad mit teilweise geschnittener Deckscheibe in axialer Richtung,
- Figur 2: einen Meridionalschnitt entlang der Rotationsachse durch eine schematische Darstellung eines Laufrades gemäß dem Schnitt II-II in Figur 1,
- Figur 3: in synoptischer Wiedergabe eine Meridionalwinkelverteilung entlang der relativen Schaufellänge sowie der Veränderung des Meridionalwinkels entlang der relativen Schaufellänge.
- Figur 4: eine Schaufeldickenverteilung entlang der relativen Schaufellänge.
- Figur 5: eine Detaildarstellung einer Eintrittskante als schematischer Umfangstangentialschnitt aus radialer Sicht.

Figur 1 zeigt eine axiale Draufsicht auf ein erfindungsgemä-ßes Laufrad IMP, umfassend eine Deckscheibe COV, Schaufeln B und eine Radscheibe HW. In der Mitte der Radscheibe HW ist die Drehachse X angegeben, um die sich das Laufrad im Betrieb entlang einer Rotationsrichtung ROT dreht. In eine Radialrichtung ist prinzipiell ein Meridionalschnitt II-II entlang einer Meridionalebene MPL angegeben, der in Figur 2 wiedergegeben ist. Die einzelnen Schaufeln B weisen jeweils eine Druckseite PRS und eine Saugseite SCS auf. In der in Figur 1 dargestellten axialen Draufsicht zeigt sich dem Betrachter die Eintrittskante LE der Schaufel B. Dort, wo die Deckscheibe COV in Figur 1 weggeschnitten ist, ist eine Außenspur OT strichpunktiert an der äußeren Erstreckungsendkante OE der Schaufel B wiedergegeben. Direkt an der Radscheibe HW an der inneren Erstreckungsendkante IE, die sich proximal zur Radscheibe HW befindet, ist ebenfalls strichpunktiert eine Innenspur IT dargestellt. Diese Sachverhalte lassen sich auch an der Figur 2 nachvollziehen. Jede Schaufel B weist an einer zur Radscheibe HW proximalen Erstreckungsendkante IE eine in Strömungsrichtung sich erstreckende linienhafte Innenspur IT auf, derart, dass beidseitig der Innenspur orthogonal gleiche Abstände zu einer Schaufeloberfläche auf der Druckseite PRS bzw. der Saugseite SCS der Schaufel B vorliegen. Jede Schaufel B weist an einer zur Radscheibe HW distalen Erstreckungsendkante OE eine sich in Strömungsrichtung erstreckende linienhafte Außenspur auf, derart, dass beidseitig der Außenspur orthogonal gleiche Abstände zu der Schaufeloberfläche auf der Druckseite PRS und zu der Saugseite SCS vorliegen. Diese entsprechenden Innenspuren und Außenspuren an den Schaufeln lassen sich auch derart definieren, dass diese Spuren jeweils die Menge der Mittelpunkte von in den Schaufelprofilen eingeschriebener Kreise sind.

Die Figur 3 zeigt jeweils in Abhängigkeit von der relativen Schaufellänge BLL im oberen Diagrammbereich den Verlauf des Meridionalwinkels für die Innenspur IT und die Außenspur OT und im unteren Diagrammbereich die Ableitung des Meridionalwinkels MA` nach der relativen Schaufellänge BL für die Innenspur IT und die Außenspur OT.

Die Schaufeleintrittskante LE bildet hier einen Winkel LEA von 41° mit einer Radialebene RP aus. Die Eintrittskante der Schaufel B befindet sich dementsprechend etwas zurückversetzt.

Das Diagramm der Figur 4 zeigt die Schaufeldickenverteilung als Verlauf über die relative Schaufellänge BLL für die Innenspur IT und die Außenspur OT.

Hierbei ist zu berücksichtigen, dass abweichend von diesem Verlauf eine Zuschärfung der Eintrittskanten und Austrittskanten der Schaufeln ausgelegt wird. Beispielhaft zeigt Figur 5 Details zu einer solchen Zuschärfung an einer Eintrittskante einer Radscheibe bzw. Deckscheibe in einem schematischen Umfangstangentialschnitt aus radialer Sicht. Das dort gezeigte Beispiel ist derart dimensioniert:

| Parameter | Radscheibe | Deckscheibe |
|---|---|---|
| SDS | | 2.42 mm |
| SRS | 3.73 mm | |
| LZ | 11.2 mm | 12.0 mm |
| LU | 4.7 mm | 2.5 mm |
| SU | 3.1 mm | 1.8 mm |

Hierbei bedeuten:
SDS: Schaufeldicke Deckscheibe COV,
SRS: Schaufeldicke Radscheibe HW
LZ: Länge der Zuschärfung
LU: Übergangsdicke
SU: Übergangslänge.

Diese Parameter sind skalierbar, so dass eine Anwendung auf andere Schaufeldicken möglich ist.

Die Diagramme der Figuren 3 und 4 zeigen jeweils einen Verlauf, der beidseitig über die 0%- bzw. 100%-Position der relativen Schaufellänge BLL hinaus fortgesetzt ist. Hierbei handelt es sich um eine Definitionsfläche, die in dem konkreten Laufrad von der inneren und äußeren Erstreckungsendkante OE, IE, der Eintrittskante LE und der Austrittskante TE der Schaufel B jeweils begrenzt wird. Die erfindungsgemäßen Erkenntnisse über die Verteilung des Meridionalwinkels MA für eine Schaufel B auch in Verbindung mit der Schaufeldickenverteilung für die Innenspur IT und die Außenspur OT gelten im Wesentlichen unabhängig von dem Ausschnitt aus dieser Definitionsfläche sofern gewisse Grenzen nicht überschritten werden. In Grenzen kann auch eine Extrapolation dieser Fläche erfolgen. Die Beschreibung der Schaufeln B mittels der Verteilung des Meridionalwinkels MA und der Dickenverteilung über die Erstreckung der Schaufeln B in Strömungsrichtung bzw. die relative Schaufellänge BLL führt bei einer Verbindung der von der Innenspur und der Außenspur mittels der Dickenverteilung aufgespannten Schaufelprofile mittels Geraden zu einer dreidimensionalen Fläche im Raum, die mittels eines Flankenfräsverfahrens hergestellt werden kann. Grundsätzlich bevorzugt ist die mittels sogenannter Regelgeraden zwischen den äußeren und inneren Schaufelprofilen aufgespannte dreidimensionale Schaufel, wobei grundsätzlich auch eine andere Geometrie als eine Gerade erfindungsgemäß denkbar ist, beispielsweise ein Bogen, der mittels eines Polygons oder Splines und Stützpunkten definiert ist.

Damit diese so definierte allgemeine Fläche, die auch als Definitionsfläche oder auch als Maximalfläche bezeichnet wird, für unterschiedliche Verdichtungsaufgaben bzw. Laufräder IMP verwendet werden kann, werden mittels Meridionalschnitten aus dieser Definitionsfläche Teilflächen extrahiert zum Zwecke der Verwendung in einem Laufradentwurf. Die erfindungsgemäße Definitionsfläche eignet sich insofern für einen Einsatzbereich des spezifischen Durchfluss Ψ = V/u * d₂² zwischen 0,05 bis 0,16, wobei bedeutet:
V: Volumenstrom in Kubikmeter pro Sekunde
U: Umfangsgeschwindigkeit in Meter pro Sekunde
d₂: Laufraddurchmesser in Meter.

Die erfindungsgemäße Ausgestaltung der Schaufel B eines Impellers IMP sieht nach Figur 3 vor, dass zwischen etwa 10% bis 90% der relativen Schaufellänge BLL ein lokales Extremum LEX des Meridionalwinkels MA der Innenspur IT vorliegt. Bevorzugt liegt dieses lokale Extremum LEX zwischen 25% bis 45% der relativen Schaufellänge BLL. Besonders bevorzugt ist - wie in Figur 3, erstes Diagramm dargestellt - der Verlauf des Meridionalwinkels MA für die Außenspur OT zwischen 10% bis 90% der relativen Schaufellänge monoton fallend. Erfindungsgemäß gibt es zwischen der Innenspur IT und der Außenspur OT eine Differenz im Meridionalwinkel MA, die zu einer maximalen Differenz DLTM entlang der relativen Schaufellänge anwächst, wobei diese tatsächlich vorliegende maximale Differenz, zwischen 10° und 25° beträgt. Weiter erfindungsgemäß tritt diese maximale Differenz DLTM im Bereich zwischen 15% bis 45% der relativen Schaufellänge BLL auf. Besonders bevorzugt weisen die Innenspur IT und die Außenspur OT im Bereich der Austrittskante TE - also bei 100% der relativen Schaufellänge BLL - den gleichen Meridionalwinkel MA auf. Hieraus ergibt sich, dass die mittlere Erstreckung der Austrittskante TE der Schaufel B einen Winkel mit einer Meridionalebene MPL von etwa 0° einschließt bzw. zu dieser Meridionalebene MPL parallel ist. Bevorzugt sollte diese Winkelabweichung zu der Meridionalebene MPL der Austrittskante TE geringer als 5° sein. Eine weitere besonders bevorzugte und in dem Ausführungsbeispiel gezeigte Ausführung der Erfindung sieht vor, dass im Bereich zwischen 40% bis 80% der relativen Schaufellänge BLL der Verlauf des Meridionalwinkels MA der Innenspur IT einen Wendepunkt TP aufweist.

## Patentansprüche

1. Laufrad (IMP) eines Turboverdichters (TCO), zur Rotation um eine Achse (X), umfassend einen Eintrittsquerschnitt (IN) zur im wesentlichen axialen Einströmung eines Prozessfluids (PF) in das Laufrad (IMP),
umfassend einen Austrittsquerschnitt (EX) zum im wesentlichen radialen Austritt des Prozessfluids (PF) aus dem Laufrad (IMP),
umfassend eine Radscheibe (HW), die eine nabenseitige Umlenkkontur von der axialen Strömungsrichtung in die radiale Strömungsrichtung definiert,
umfassend an der Radscheibe (HW) angebrachte Schaufeln (B),
die zumindest über einen Teil des Strömungspfades des Prozessfluids (PF) durch das Laufrad (IMP) Strömungskanäle (FC) von einer Eintrittskante (LE) bis zu einer Austrittskante (TE) in Umfangsrichtung definieren,
wobei jede Schaufel (B) an einer zur Radscheibe (HW) proximalen Erstreckungsendkante (IE) eine in Strömungsrichtung sich erstreckende linienhafte Innenspur (IT) definiert, derart, dass beidseitig der Innenspur orthogonal gleiche Abstände zu einer Schaufeloberfläche auf einer Druckseite (PRS) bzw. einer Saugseite (SCS) der Schaufel (B) vorliegen,
wobei die Schaufel (B) an einer zur Radscheibe (HW) distalen Erstreckungsendkante (OE) eine sich in Strömungsrichtung erstreckende linienhafte Außenspur definiert, derart, dass beidseitig der Außenspur (OT) orthogonal gleiche Abstände zu der Schaufeloberfläche zu der Druckseite (PRS) und zu der Saugseite (SCS) der Schaufel (B) vorliegen,
wobei eine relative Schaufellänge (BLL) für jede Position auf einer Spur (T), die eine Innenspur (IT) oder Außenspur (OT) ist, jeweils definiert sind als Anteil der stromaufwärts dieser Position befindlichen Schaufellänge zu der gesamten Schaufellänge der betreffenden Spur (T), nämlich Innenspur (IT) oder Außenspur (OT), wobei ein Meridionalwinkel (MA) für jede Position einer Spur (T) definiert ist als der stromaufwärts eingeschlossene Winkel zwischen einer Meridionalebene (MPL) durch diese Position und einer Tangente an der Spur (T),
wobei im Bereich zwischen 10%-90% der relativen Schaufellänge (BLL) ein lokales Extremum (LEX) des Meridionalwinkels (MA) der Innenspur (IT) vorliegt,
wobei die Schaufeleintrittskante (LE) einen Winkel (LEA) zwischen 35° bis 45° mit einer Radialebene (RP) ausbildet,
**dadurch gekennzeichnet, dass**
im Bereich zwischen 10%-90% der relativen Schaufellängen (BLL) die maximale Differenz (DLTM) zwischen der Innenspur (IT) und der Außenspur (OT) für eine bestimmte Position entlang der relativen Schaufellängen (BLL) des Meridionalwinkels (MA) zwischen 10° und 25° beträgt, wobei die maximale Differenz (DLTM) zwischen der Innenspur (IT) und der Außenspur (OT) entlang der relativen Schaufellängen (BLL) des Meridionalwinkels (MA) im Bereich zwischen 15%-45% der relativen Schaufellängen (BLL) liegt.

2. Laufrad (IMP) nach Anspruch 1, wobei das lokale Extremum (LEX) des Verlaufs des Meridionalwinkels (MA) der Innenspur (IT) zwischen 25% - 45% der relativen Schaufellänge (BLL) liegt.

3. Laufrad (IMP) nach Anspruch 1, wobei der Verlauf des Meridionalwinkels (MA) zwischen 10%-90% der relativen Schaufellänge (BLL) der Außenspur (OT) monoton fallend ist.

4. Laufrad (IMP) nach Anspruch 1, wobei das Laufrad (IMP) eine Deckscheibe (COV) aufweist, die die Strömungskanäle (FC) an den Erstreckungsendkanten (OE) angrenzend definiert und im Bereich der Erstreckungsendkanten (OE) an den Schaufeln (B) angebracht ist.

5. Laufrad (IMP) nach Anspruch 1, wobei die mittlere Erstreckung der Austrittskante (TE) der Schaufel (B) einen Winkel mit einer Meriodinalebene (MPL) zwischen 0°-5° einschließt, bevorzugt 0° beträgt.

6. Laufrad (IMP) nach Anspruch 1, wobei der Verlauf des Meridionalwinkels (MA) der Innenspur (IT) einen Wendepunkt (TP) zwischen 40% - 80% der relativen Schaufellänge (BLL) aufweist.

7. Laufrad (IMP) nach Anspruch 1, wobei im Bereich zwischen 10%-90% der relativen Schaufellängen (BLL) der Verlauf einer Schaufeldickenverteilung (BT) der Außenspur (OT) in Strömungsrichtung monoton steigend ist.

8. Laufrad (IMP) nach Anspruch 1, wobei die Schaufeleintrittskante (LE) einen Winkel (LEA) von 41° mit einer Radialebene (RP) ausbildet.

## Claims

1. Impeller (IMP) of a turbo compressor (TCO), for rotation about an axis (X), comprising an inlet cross section (IN) for the substantially axial inflow of a process fluid (PF) into the impeller (IMP),
comprising an outlet cross section (EX) for the substantially radial exit of the process fluid (PF) from the impeller (IMP), comprising a wheel disc (HW) which defines a hub-side deflection contour from the axial flow direction into the radial flow direction,
comprising blades (B) which are attached to the wheel disc (HW)
and define flow channels (FC) from a leading edge (LE) as far as a trailing edge (TE) in the circumferential direction at least over a part of the flow path of the process fluid (PF) through the impeller (IMP),
each blade (B) defining a linear inner track (IT) extending in the flow direction on a proximal extent end edge (IE) with respect to the wheel disc (HW), in such a way that there are orthogonally identical spacings from a blade surface on a pressure side (PRS) and a suction side (SCS) of the blade (B) on both sides of the inner track,
the blade (B) on a distal extent end edge (OE) with respect to the wheel disc (HW) defining a linear outer track extending in the flow direction, in such a way that there are orthogonally identical spacings from the blade surface on the pressure side (PRS) and on the suction side (SCS) of the blade (B) on both sides of the outer track (OT),
a relative blade length (BLL) for each position on a track (T) which is an inner track (IT) or outer track (OT) being defined in each case as a proportion of the blade length situated upstream of this position with respect to the total blade length of the relevant track (T), namely the inner track (IT) or the outer track (OT),
a meridional angle (MA) for each position of a track (T) being defined as the angle enclosed upstream between a meridional plane (MPL) through this position and a tangent on the track (T),
there being a local extreme (LEX) of the meridional angle (MA) of the inner track (IT) in the range between 10% and 90% of the relative blade length (BLL),
the blade leading edge (LE) configuring an angle (LEA) of between 35° and 45° with a radial plane (RP),
**characterized in that**,
in the range between 10% and 90% of the relative blade lengths (BLL), the maximum difference (DLTM) between the inner track (IT) and the outer track (OT) for a certain position along the relative blade lengths (BLL) of the meridional angle (MA) is between 10° and 25°, the maximum difference (DLTM) between the inner track (IT) and the outer track (OT) along the relative blade lengths (BLL) of the meridional angle (MA) lying in the range between 15% and 45% of the relative blade lengths (BLL).

2. Impeller (IMP) according to Claim 1, the local extreme (LEX) of the profile of the meridional angle (MA) of the inner track (IT) lying between 25% and 45% of the relative blade length (BLL).

3. Impeller (IMP) according to Claim 1, the profile of the meridional angle (MA) decreasing monotonically between 10% and 90% of the relative blade length (BLL) of the outer track (OT) .

4. Impeller (IMP) according to Claim 1, the impeller (IMP) having a cover disc (COV) which defines the flow channels (FC) adjacently with respect to the extent end edges (OE), and is attached to the blades (B) in the region of the extent end edges (OE).

5. Impeller (IMP) according to Claim 1, the mean extent of the trailing edge (TE) of the blade (B) enclosing an angle with a meridional plane (MPL) of between 0° and 5°, preferably being 0°.

6. Impeller (IMP) according to Claim 1, the profile of the meridional angle (MA) of the inner track (IT) having an inflection point (TP) between 40% and 80% of the relative blade length (BLL).

7. Impeller (IMP) according to Claim 1, the profile of a blade thickness distribution (BT) of the outer track (OT) increasing monotonically in the flow direction in the region between 10% and 90% of the relative blade lengths (BLL).

8. Impeller (IMP) according to Claim 1, the blade leading edge (LE) configuring an angle (LEA) of 41° with a radial plane (RP).

## Revendications

1. Roue (IMP) mobile d'un turbocompresseur (TCO) pour la rotation autour d'un axe (X), comprenant une section (IN) transversale d'entrée pour l'afflux sensiblement axial d'un fluide (PF) de processus dans la roue (IMP) mobile, comprenant une section (EX) transversale de sortie pour la sortie essentiellement radiale du fluide (PF) de processus de la roue (IMP) mobile,
comprenant un disque (HW) de roue, qui définit un contour de déviation, du côté du moyeu, de la direction d'écoulement axiale à la direction d'écoulement radiale,
comprenant des aubes (B) montées sur le disque (HW) de roue, qui, au moins sur une partie du chemin d'écoulement du fluide (PF) de processus dans la roue (IMP) mobile, définissent dans la direction périphérique des canaux (FC) d'écoulement d'un bord (LE) d'entrée à un bord (TE) de sortie,
dans laquelle chaque aube (B) définit, à un bord (IE) d'extrémité d'étendue proximal par rapport au disque (HW) de roue, une trace (IT) intérieure linéaire, s'étendant dans la direction d'écoulement, de manière à avoir, des deux côtés de la trace intérieure, orthogonalement de mêmes distances à une surface de l'aube à l'intrados (PRS) et à l'extrados (SCS) de l'aube (B),
dans laquelle l'aube (B) définit, à un bord (OE) d'extrémité d'étendu distale par rapport au disque (HW) de roue, une trace extérieure linéaire, s'étendant dans la direction d'écoulement, de manière à avoir, des deux côtés de la trace (OT) extérieure, orthogonalement de mêmes distances à la surface de l'aube à l'intrados (PRS) et à l'extrados (SCS) de l'aube (B),
dans laquelle une longueur (BLL) relative de l'aube, pour chaque position sur une trace (T), qui est une trace (IT) intérieure ou une trace (OT) extérieure, sont définies respectivement comme une proportion de la longueur de l'aube se trouvant en amont de cette position, par rapport à toute la longueur de l'aube de la trace (T) concernée, à savoir trace (IT) intérieure ou trace (OT) extérieure,
dans laquelle un angle (MA) méridien, pour chaque position d'une trace (T), est définit comme l'angle formé en amont entre un plan (MPL) méridien passant par cette position et une tangente à la trace (T),
dans laquelle, dans la plage comprise entre 10 % et 90 % de la longueur (BLL) relative de l'aube, il y a un extrémum (LEX) local de l'angle (MA) méridien de la trace (IT) intérieure,
dans laquelle le bord (LE) d'entrée de l'aube forme, avec un plan (RP) radial un angle (LEA) allant de 35° à 45°, **caractérisée**
**en ce que**, dans la plage comprise entre 10 % et 90 % de la longueur (BLL) relative de l'aube, la différence (DLTM) maximum entre la trace (IT) intérieure et la trace (OT) extérieure, pour une position définie le long des longueurs (BLL) relatives d'aube de l'angle (MA) méridien, est compris entre 10° et 25°, dans lequel la différence (DLTM) maximum, entre la trace (IT) intérieure et la trace (OT) extérieure le long des longueurs (BLL) relatives d'aube de l'angle (MA) méridien, est dans la plage comprise entre 15 % et 45 % des longueurs (BLL) relatives de l'aube.

2. Roue (IMP) mobile suivant la revendication 1, dans laquelle l'extrémum (LEX) local de la courbe de l'angle (MA) méridien de la trace (IT) intérieure représente entre 25 % et 45 % de la longueur (BLL) relative de l'aube.

3. Roue (IMP) mobile suivant la revendication 1, dans laquelle la courbe de l'angle (MA) méridien diminue de manière monotone entre 10 % et 90 % de la longueur (BLL) relative de l'aube de la trace (OT) extérieure.

4. Roue (IMP) mobile suivant la revendication 1, dans laquelle la roue (IMP) mobile a un flasque (COV) avant, qui définit les canaux (FC) d'écoulement au voisinage des bords (OE) d'extrémité d'étendue et qui est monté sur les aubes (B) dans la partie des bords (OE) d'extrémité d'étendue.

5. Roue (IMP) mobile suivant la revendication 1, dans laquelle l'étendue médiane du bord (TE) de sortie de l'aube (B) fait un angle avec un plan (MPL) méridien compris entre 0° et 5°, de préférence de 0°.

6. Roue (IMP) mobile suivant la revendication 1, dans laquelle la courbe de l'angle (MA) méridien de la trace (IT) intérieure a un point (TP) d'inflexion entre 40 % et 80 % de la longueur (BLL) relative de l'aube.

7. Roue (IMP) mobile suivant la revendication 1, dans laquelle, dans la plage comprise entre 10 % et 90 % des longueurs (BLL) relatives de l'aube, la courbe d'une répartition (BT) d'épaisseur d'aube de la trace (OT) extérieure est croissante, de manière monotone, dans la direction d'écoulement.

8. Roue (IMP) mobile suivant la revendication 1, dans laquelle le bord (LE) d'entrée de l'aube fait un angle (LEA) de 41° avec un plan (RP) radial.
